# EUROPÄISCHE PATENTSCHRIFT

(11) **EP 3 256 736 B1**
(45) Veröffentlichungstag und Bekanntmachung des Hinweises auf die Patenterteilung: **20.11.2019**
(21) Anmeldenummer: 16750118.8
(22) Anmeldetag: 22.07.2016
(51) Int. Cl.: F04D 29/42, F04D 17/16, F04D 25/08, F04D 29/66

(54) **SPIRALGEHÄUSE EINES RADIALVENTILATORS**
VOLUTE FOR A RADIAL VENTILATOR
VOLUTE POUR UN VENTILATEUR RADIAL

(30) Priorität: 28.08.2015 DE 102015114389
(43) Veröffentlichungstag der Anmeldung: 20.12.2017
(62) Teilanmeldung aus: 19168221.0
(73) Patentinhaber: EBM-Papst Mulfingen GmbH&CO. KG, 74673 Mulfingen (DE)
(72) Erfinder: GEBERT, Daniel, 74613 Öhringen (DE); HAAF, Oliver, 74635 Kupferzell (DE)
(74) Vertreter: Staeger & Sperling Partnerschaftsgesellschaft mbB
(86) Internationale Anmeldenummer: PCT/EP2016/067507
(87) Internationale Veröffentlichungsnummer: WO 2017/036668

(56) Entgegenhaltungen:
- EP-A2- 1 178 215
- DE-A1- 19 906 537
- DE-A1-102007 010 541
- US-A1- 2015 198 178

## Beschreibung

Die Erfindung betrifft ein Spiralgehäuse eines Radialventilators sowie einen Radialventilator mit einem derartigen Spiralgehäuse.

Spiralgehäuse sind in verschiedenen Formen aus dem Stand der Technik bekannt. Beispielhafte Ausführungen offenbaren die Druckschriften DE 8308512 U1, DE 102009050684 A1 oder DE 10017808 B4. Weiterer Stand der Technik im vorliegenden Gebiet ist offenbart in den Druckschriften US2015/198178A1, DE 10 2007 010 541 A, DE 199 06 537 A1 und EP 1 178 215 A2.

Die Spiralgehäuse haben bei Radialventilatoren die Aufgabe, den Luftstrom am Austritt des Radialventilators zu sammeln, in eine Richtung abströmen zu lassen und als Nachleitgeometrie zu wirken. Hierbei erfolgt die Rückwandlung von dynamischem Druck in statischen Druck. Ein Spiralgehäuse besitzt im Grenzbereich des Spiralhauptkörpers und dem Austritt eine Engstelle, welche in Fachkreisen als Gehäusezunge bezeichnet wird. Bekanntermaßen muss diese Gehäusezunge nah am Lüfterrad angeordnet sein, um eine gute Effizienz des Radialventilators zu erreichen. Dies führt jedoch durch Interaktion der rotierenden Ventilatorschaufeln des Lüfterrades mit der Gehäusezunge zu starken tonalen Anteilen im Geräuschspektrum des Ventilators (Drehklang), welche als störend empfunden werden und den Geräuschpegel deutlich anheben.

Der Erfindung liegt deshalb die Aufgabe zugrunde, ein Spiralgehäuse bereit zu stellen, das eine gute Effizienz bei reduzierter Geräuscherzeugung mit niedrigen Drehklängen aufweist.

Diese Aufgabe wird durch die Merkmalskombination gemäß Patentanspruch 1 gelöst.

Erfindungsgemäß wird die Aufgabe gelöst durch eine Anpassung der Gehäusekontur, die sich unmittelbar auf den Strömungsquerschnitt und mithin auf die für die Effizienz und Geräuschbildung verantwortliche Strömung auswirkt. Dabei reicht es aus, ein Seitenteil des Spiralgehäuses anzupassen. Das Spiralgehäuse ist deshalb vorzugsweise mehrteilig, insbesondere zweiteilig mit einem Seitenteil und einem Unterteil ausgebildet, die im Axialschnitt im Wesentlichen mittig getrennt werden.

Es wird ein Spiralgehäuse eines Radialventilators mit einer, ausgehend von einer Gehäusezunge, sich in Umfangsrichtung vergrößernden Strömungsquerschnittsfläche um ein auf einer axialen Mittelachse anordenbares Lüfterrad vorgeschlagen, bei dem die Strömungsquerschnittsfläche über eine Kontur zumindest eines axialen Seitenteils des Spiralgehäuses bestimmt wird. Das Seitenteil weist eine axiale Ansaugöffnung mit einem diese umgebenden Öffnungsrandabschnitt auf, an den sich in radialer Richtung gesehen unmittelbar ein in Umfangsrichtung verlaufender Übergangsabschnitt anschließt, der in einem sich von der Gehäusezunge in Umfangsrichtung über einen vorbestimmten Winkel erstreckenden Anfangsabschnitt in axialer Richtung zum Öffnungsrandabschnitt beabstandet ist und einen den Strömungsquerschnitt in Umfangsrichtung vergrößernden Verlauf aufweist, bis Axialflächen des Öffnungsrandabschnitts und Übergangsabschnitts in derselben Ebene verlaufen.

Die erfindungsgemäße Form wird dadurch erreicht, dass zum Einen im Bereich der Gehäusezunge ein geringer axialer Abstand zwischen Laufrad und Spiralgehäuse, zum Anderen ein vergrößerter axialer Abstand im übrigen Bereich der Spirale realisierbar ist. Dies steigert die Effizienz und reduziert die Drehklänge eines das Spiralgehäuse einsetzenden Radialventilators.

Erfindungsgemäß ist vorgesehen, dass der Übergangsabschnitt den den Strömungsquerschnitt in Umfangsrichtung vergrößernden Verlauf aufweist, bis die Axialflächen des Öffnungsrandabschnitts und Übergangsabschnitts in derselben Ebene senkrecht zu einer Rotationsachse des Spiralgehäuses verlaufen. Das bedeutet, dass die Axialfläche des Öffnungsrandabschnitts und Übergangsabschnitts im Übergangsabschnitt zur Mittelachse hin in jedem Schnitt senkrecht zur Mittelachse ausgerichtet sind.

Ferner ist bei dem Spiralgehäuse günstig, wenn die Axialfläche des Öffnungsrandabschnitts über den gesamten Umfang senkrecht zur Rotationsachse des Spiralgehäuses verläuft. Der Übergangsabschnitt verändert somit seine Kontur gegenüber dem Öffnungsrandabschnitt und vergrößert die Strömungsquerschnittsfläche entlang seiner Erstreckung in Umfangsrichtung. Der Öffnungsrandabschnitt verläuft hingegen über den gesamten Umfang auf einer axialen Ebene. Dies ermöglicht eine vergleichsweise große axiale Bauhöhe des Spiralgehäuses im Ansaugbereich und dem Bereich des Laufrads.

Erfindungsgemäß ist vorgesehen, dass sich in radialer Richtung an den Übergangsabschnitt ein zumindest abschnittsweise den Druckraum des Spiralgehäuse bildender Druckraumabschnitt anschließt, dessen Strömungsquerschnittsfläche im Anfangsabschnitt durch eine Kontur bestimmt wird, die im Radialschnitt tangential in den Übergangsabschnitt übergeht. Der Druckraumabschnitt ist der radial außenseitige Bereich innerhalb des Spiralgehäuses, in dem die Strömung im Wesentlichen ausschließlich in Umfangsrichtung gefördert wird.

Das Volumen des Druckraumabschnitts innerhalb des Spiralgehäuses ist gegenüber dem Volumen des Übergangsabschnitts deutlich größer. Im Anfangsabschnitt gehen der Übergangsabschnitt und der Druckraumabschnitt durch die erfindungsgemäße Kontur im Radialschnitt gesehen stufenlos ineinander über.

In einer hinsichtlich der Effizienz und Geräuschbildung bevorzugten Ausführung erstreckt sich der Anfangsabschnitt ausgehend von der Gehäusezunge, das heißt der engsten Stelle im Spiralgehäuse in Umfangsrichtung über einen Winkel von 5 - 270°, weiter bevorzugt über einen Winkel von 20 - 180°. Der oben beschriebene Verlauf des Übergangsabschnitts gegenüber dem Öffnungsrandabschnitt beziehungsweise dem Druckraumabschnitt erfolgt vorzugsweise kontinuierlich über den gesamten Winkelbereich.

Erfindungsgemäß ist vorgesehen, dass sich in Umfangsrichtung an den Anfangsabschnitt ein Mittelabschnitt anschließt, in dem die Axialflächen des Öffnungsrandabschnitts und Übergangsabschnitts in derselben Ebene senkrecht zur Rotationsachse verlaufen und der durch den Übergangsabschnitt gebildete Strömungsquerschnitt dadurch konstant ist. In anderen Worten fallen der Übergangsabschnitt und der Öffnungsrandabschnitt im Mittelabschnitt zusammen und bilden eine ebene Fläche. In radialer Richtung erstreckt sich weiterhin an den Übergangsabschnitt anschließend der Druckraumabschnitt mit gegenüber dem Übergangsabschnitt vergrößertem Strömungsquerschnitt. Im Mittelabschnitt vergrößert sich in einer Ausführungsvariante der Erfindung dabei die Strömungsquerschnittsfläche des Druckraumabschnitts gegenüber dem Übergangsabschnitt in radialer Richtung sprunghaft.

An den Mittelabschnitt kann sich in Umfangsrichtung unmittelbar die Auslassgeometrie anschließen. Jedoch ist eine Ausführung des Spiralgehäuses vorteilhaft, bei der sich in Umfangsrichtung an den Mittelabschnitt ein Endabschnitt anschließt, in dem der Übergangsabschnitt eine in Axialrichtung einwärts gerichtete, den Strömungsquerschnitt verringernde Axialstufe bildet. Die im Anfangsabschnitt vergrößerte Strömungsquerschnittsfläche wird dadurch im Endabschnitt wieder verkleinert. An den Endabschnitt schließt sich vorteilhafterweise unmittelbar der Auslass an.

In einer sich ebenfalls günstig auswirkenden Ausführung ist die Axialstufe in Umfangsrichtung versetzt zur Gehäusezunge ausgebildet, so dass die Strömung unabhängig von der Gehäusezunge beeinflussbar ist. Jedoch weist die Axialstufe in einer speziellen Ausführungsform eine Erstreckung in Umfangsrichtung mit einer Ausrichtung auf die Gehäusezunge auf. Die Axialstufe nimmt somit die Spiralform auf, ohne direkt in den Auslass zu weisen.

Der Auslass schließt sich in einem Auslassabschnitt an die Spiralform in tangentialer Richtung, d.h. mit gerader Form, an. Dabei ist vorteilhaft, die Axialstufe in Umfangsrichtung in dem Übergangsbereich aus der Spiralform in die gerade Form des Auslasses zu bilden.

Ferner ist bei dem erfindungsgemäßen Spiralgehäuse hinsichtlich einer guten Effizienz vorteilhaft, dass sich die Strömungsquerschnittsfläche im Druckraumabschnitt in Umfangsrichtung stetig vergrößert.

Bei einer günstigen Weiterbildung ist ferner vorgesehen, dass bei dem Spiralgehäuse die Ansaugöffnung rotationssymmetrisch und als Einlaufdüse ausgebildet ist.

Zur Erfindung gehört auch ein Radialventilator mit einem oben beschriebenen Spiralgehäuse.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Darstellung eines Ausführungsbeispiels eines Spiralgehäuses;
- Fig. 2: eine Draufsicht mit Schnittansichten A-A und B-B des Spiralgehäuses aus Fig. 1.

Die Figuren 1 und 2 zeigen ein Ausführungsbeispiel eines erfindungsgemäßen Spiralgehäuses 1 eines Radialventilators in verschiedenen Ansichten.

Das Spiralgehäuse 1 ist zweiteilig mit einem Seitenteil 2 und einem Unterteil 20 gebildet. Auf einer axialen Mittelachse wird das nicht dargestellte motorbetriebene Lüfterrad angeordnet. Die als Gehäusezunge 10 bezeichnete Engstelle bildet in Umfangsrichtung (in Strömungsrichtung gesehen) einen Startpunkt für eine angepasste Kontur verschiedener Abschnitte des Spiralgehäuses 1 zur Erhöhung der Effizienz und Reduzierung der Geräuschbildung während des Betriebs. An die Spiralform des Spiralgehäuses 1 schließt sich ein tangential verlaufender Auslass 11 an. Der Querschnitt des Auslasses 11 kann beliebige Formen aufweisen und beispielsweise rund, oval oder elliptisch sein.

Das Seitenteil 2 weist eine axiale Ansaugöffnung 3 mit einem umlaufenden Öffnungsrandabschnitt 4 auf, der eine Axialfläche bildet. Der Öffnungsrandabschnitt 4 verläuft über seinen gesamten Umfang senkrecht zur Rotationsachse des Spiralgehäuses 1. Die Ansaugöffnung 3 ist als Einlaufdüse mit einem sich in die Ansaugöffnung 3 axial einwärts in Richtung Laufrad konisch erstreckenden Düsenabschnitt gebildet.

An den Öffnungsrandabschnitt 4 schließt sich in radialer Richtung gesehen unmittelbar der in Umfangsrichtung verlaufende Übergangsabschnitt 5 an, der in einem sich von der Gehäusezunge 10 in Umfangsrichtung über den Winkel α von über 90° erstreckenden Anfangsabschnitt 7 in axialer Richtung zum Öffnungsrandabschnitt 4 beabstandet ist und einen sich in axialer Richtung aufweitenden Verlauf aufweist, durch welchen der Strömungsquerschnitt im Übergangsabschnitt 5 in Umfangsrichtung vergrößert wird. Dieser aufweitende Verlauf des Übergangsabschnitts 5 erstreckt sich in Umfangsrichtung so weit, bis die Axialflächen des Öffnungsrandabschnitts 4 und des Übergangsabschnitts 5 in derselben axialen Ebene senkrecht zur Rotationsachse des Spiralgehäuses 1 verlaufen.

An den Übergangsabschnitt 5 schließt sich in radialer Richtung der den Druckraum des Spiralgehäuse 1 bildende Druckraumabschnitt 6 an, dessen Strömungsquerschnittsfläche in dem an die Gehäusezunge 10 angrenzenden Anfangsabschnitt 7 eine Kontur aufweist, die im Radialschnitt tangential in den Übergangsabschnitt 5 übergeht, wie es gut im Radialschnitt B-B zu erkennen ist. Der Anfangsabschnitt 7 endet in Umfangsrichtung, sobald der Übergangsabschnitt 5 und der Öffnungsrandabschnitts 4 eine im Radialschnitt tangential ineinander übergehende Kontur aufweisen, d.h. in diesem Fall in derselben axialen Ebene senkrecht zur Rotationsachse des Spiralgehäuses 1 verlaufen. Dieser Bereich bildet den Mittelabschnitt 8 mit konstantem Strömungsquerschnitt des Übergangsabschnitts 5.

Die Betrachtung in Umfangsrichtung fortsetzend folgt dem Mittelabschnitt 8 der Endabschnitt 9, in dem der Übergangsabschnitt 5 eine einwärts gerichtete, den Strömungsquerschnitt verringernde Axialstufe 12 bildet. Die Axialstufe 12 ist als eine Art zweite Gehäusezunge in Umfangsrichtung versetzt zur eigentlichen Gehäusezunge 10 ausgebildet. Der sich in Umfangsrichtung zunächst vergrößernde und dann konstante Strömungsquerschnitt im Übergangsabschnitt 5 wird durch die Axialstufe 12 wieder verringert. Die Axialstufe 12 ist im Übergangsbereich der Spiralform in die gerade Form des Auslasses 11 gebildet, erstreckt sich aber in Umfangsrichtung auf die Gehäusezunge 10 zu. Somit wirken die Gehäusezunge 10 und die Axialstufe 12 strömungstechnisch zusammen, obwohl sie in Umfangsrichtung beabstandet sind.

Eine Betrachtung des Spiralgehäuses 1 in radialer Richtung zeigt, dass sich die Strömungsquerschnittsfläche des den Druckraum bildenden Druckraumabschnitts 6 im Mittelabschnitt 8 gegenüber dem Übergangsabschnitt 5 sprunghaft vergrößert. Diese vergrößerten Abmaße bleiben bis zum Endabschnitt 9 bis in den Auslass 11 erhalten. Dabei vergrößert sich zudem die Strömungsquerschnittsfläche im Druckraumabschnitt 6 auch in Umfangsrichtung stetig.

Das Unterteil 20 weist neben der axial eingesenkten Aufnahme für das Laufrad eine in radialer Richtung ebene Erstreckung ohne die spezielle Formgebung des Seitenteils 2 auf.

Der Umfang der Erfindung ist lediglich durch die beigefügten Ansprüche definiert. Die Erfindung beschränkt sich in ihrer Ausführung deshalb nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. Beispielsweise kann die nicht die Strömung beeinflussende Außenkontur des Spiralgehäuses beliebig geformt sein.

### Bezugszeichenliste:

1 - Spiralgehäuse
2 - Seitenteil
3 - Ansaugöffnung
4 - Öffnungsrandabschnitt
5 - Übergangsabschnitt
6 - Druckraumabschnitt
7 - Anfangsabschnitt
8 - Mittelabschnitt
9 - Endabschnitt
10 - Gehäusezunge
11 - Auslass
12 - Axialstufe
20 - Unterteil

## Patentansprüche

1. Spiralgehäuse eines Radialventilators mit einer, ausgehend von einer Gehäusezunge (10), sich in Umfangsrichtung vergrößernden Strömungsquerschnittsfläche um ein auf einer axialen Mittelachse anordenbares Lüfterrad, wobei die Strömungsquerschnittsfläche über eine Kontur zumindest eines axialen Seitenteils (2) des Spiralgehäuses bestimmt wird, wobei das Seitenteil (2) eine axiale Ansaugöffnung (3) mit einem diese umgebenden Öffnungsrandabschnitt (4) aufweist, an den sich in radialer Richtung gesehen unmittelbar ein in Umfangsrichtung verlaufender Übergangsabschnitt (5) anschließt, der in einem sich von der Gehäusezunge (10) in Umfangsrichtung über einen vorbestimmten Winkel erstreckenden Anfangsabschnitt (7) in axialer Richtung zum Öffnungsrandabschnitt (4) beabstandet ist und einen den Strömungsquerschnitt in Umfangsrichtung vergrößernden Verlauf aufweist, bis Axialflächen des Öffnungsrandabschnitts (4) und Übergangsabschnitts (5) in derselben Ebene verlaufen, wobei
sich in radialer Richtung an den Übergangsabschnitt (5) ein zumindest abschnittsweise einen Druckraum des Spiralgehäuse (1) bildender Druckraumabschnitt (6) anschließt, dessen Strömungsquerschnittsfläche im Anfangsabschnitt (7) durch eine Kontur bestimmt wird, die im Radialschnitt tangential in den Übergangsabschnitt (5) übergeht,
**dadurch gekennzeichnet, dass** der Übergangsabschnitt (5) und der Druckraumabschnitt (6) einen sich in axialer Richtung aufweitenden Verlauf aufweisen, durch welchen der Strömungsquerschnitt in diesen Abschnitten in Umfangsrichtung vergrößert wird bis die Axialflächen des Öffnungsrandabschnitts (4) und des Übergangsabschnitts (5) in derselben axialen Ebene senkrecht zu einer Rotationsachse des Spiralgehäuses verlaufen und sich in Umfangsrichtung an den Anfangsabschnitt (7) ein Mittelabschnitt (8) anschließt, in dem sich die Strömungsquerschnittsfläche des Druckraumabschnitts (6) gegenüber dem Übergangsabschnitt (5) weiter vergrößert.

2. Spiralgehäuse nach dem vorigen Anspruch, **dadurch gekennzeichnet, dass** sich der Anfangsabschnitt (7) in Umfangsrichtung über einen Winkel von 5 - 270° erstreckt.

3. Spiralgehäuse nach dem vorigen Anspruch, **dadurch gekennzeichnet, dass** sich der Anfangsabschnitt (7) in Umfangsrichtung über einen Winkel von 20 - 180° erstreckt.

4. Spiralgehäuse nach zumindest einem der vorigen Ansprüche, **dadurch gekennzeichnet, dass** die Axialfläche des Öffnungsrandabschnitts (**4**) über den gesamten Umfang senkrecht zur Rotationsachse des Spiralgehäuses (1) verläuft.

5. Spiralgehäuse nach einem der Ansprüche 1 bis 3, **dadurch gekennzeichnet, dass** in dem Mittelabschnitt (8) die Axialflächen des Öffnungsrandabschnitts (4) und Übergangsabschnitts (5) in derselben Ebene senkrecht zur Rotationsachse verlaufen und der durch den Übergangsabschnitt (5) gebildete Strömungsquerschnitt dadurch konstant ist.

6. Spiralgehäuse nach dem vorigen Anspruch, **dadurch gekennzeichnet, dass** sich in Umfangsrichtung an den Mittelabschnitt (8) ein Endabschnitt (9) anschließt, in dem der Übergangsabschnitt (5) eine in axialer Richtung einwärts gerichtete, den Strömungsquerschnitt verringernde Axialstufe (12) bildet.

7. Spiralgehäuse nach dem vorigen Anspruch, **dadurch gekennzeichnet, dass** die Axialstufe (12) in Umfangsrichtung versetzt zur Gehäusezunge (10) ausgebildet ist.

8. Spiralgehäuse nach zumindest einem der vorigen Ansprüche 6 bis 7, **dadurch gekennzeichnet, dass** die Axialstufe (12) eine Erstreckung in Umfangsrichtung aufweist, die auf die Gehäusezunge (10) gerichtet ist.

9. Spiralgehäuse nach zumindest einem der vorigen Ansprüche 6 bis 7, **dadurch gekennzeichnet, dass** es eine Spiralform mit einem sich in einem Auslassabschnitt an die Spiralform anschließenden tangential verlaufenden geraden Auslass (11) aufweist, wobei die Axialstufe (12) in Umfangsrichtung in einem Übergangsbereich der Spiralform in die gerade Form des Auslasses (11) gebildet ist.

10. Spiralgehäuse nach zumindest einem der vorigen Ansprüche 1 bis 9, **dadurch gekennzeichnet, dass** sich im Mittelabschnitt (8) die Strömungsquerschnittsfläche des Druckraumabschnitts (6) gegenüber dem Übergangsabschnitt (5) in radialer Richtung sprunghaft vergrößert.

11. Spiralgehäuse nach zumindest einem der vorigen Ansprüche 1 bis 9, **dadurch gekennzeichnet, dass** sich die Strömungsquerschnittsfläche im Druckraumabschnitt (6) in Umfangsrichtung stetig vergrößert.

12. Spiralgehäuse nach zumindest einem der vorigen Ansprüche, **dadurch gekennzeichnet, dass** die Ansaugöffnung (3) rotationssymmetrisch und als Einlaufdüse ausgebildet ist.

13. Radialventilator mit einem Spiralgehäuse (1) nach zumindest einem der vorigen Ansprüche.

## Claims

1. A volute for a radial ventilator with a flow area originating from a housing tongue (10) and increasing in size in the peripheral direction around a fan wheel arranged around an axial central axis, wherein the flow area is defined by a contour of at least one axial side section (2) of the volute, wherein the side section (2) has an axial air intake opening (3) with an opening edge section (4) surrounding it, to which a transition section (5) running in the peripheral direction as viewed in a radial direction is directly connected, which is spaced apart from the opening edge section (4) in an axial direction in a first section (7) extending from the housing tongue (10) in the peripheral direction at a specific angle and increases the extension of the flow area in the peripheral direction, until the axial surfaces of the opening edge section (4) and the transition section (5) run in the same plane, wherein
a pressure chamber section (6) which at least partially forms a pressure chamber in the volute (1) connects in a radial direction to the transition section (5), the flow area of which pressure chamber section is defined in the first section (7) by a contour, which passes over at a tangent to the transition section (5) in the radial section,
**characterised in that**
the transition section (5) and the pressure chamber section (6) increasingly flare out in the axial direction, thus increasing the flow area in these sections in the peripheral direction until the axial surfaces of the opening edge section (4) and the transition section (5) run perpendicular to a rotational axis of the volute in the same axial plane and a middle section (8), in which the flow area of the pressure chamber section (6) increases further in size relative to the transition section (5), connects in the peripheral direction to the first section (7).

2. The volute according to the preceding claim, **characterised in that** the first section (7) extends in the peripheral direction at an angle of 5 - 270°.

3. The volute according to the preceding claim, **characterised in that** the first section (7) extends in the peripheral direction at an angle of 20 - 180°.

4. The volute according to at least one of the preceding claims, **characterised in that** the axial surface of the opening edge section (4) runs perpendicular to the rotational axis of the volute (1) around the entire circumference.

5. The volute according to any one of claims 1 to 3, **characterised in that** the axial surfaces of the opening edge section (4) and the transition section (5) in the middle section (8) run perpendicular to the rotational axis in the same plane and the flow area formed by the transition section (5) is thus constant.

6. The volute according to the preceding claim, **characterised in that** an end section (9) is connected in the peripheral direction to the middle section (8), in which end section the transition section (5) forms an axial step (12) which reduces the flow area pointing inwards in an axial direction.

7. The volute according to the preceding claim, **characterised in that** the axial step (12) is designed offset from the housing tongue (10) in the peripheral direction.

8. The volute according to at least one of the preceding claims 6 to 7, **characterised in that** the axial plane (12) has an extension in the peripheral direction which points towards the housing tongue (10).

9. The volute according to at least one of the preceding claims 6 to 7, **characterised in that** it has a spiral shape with a straight outlet (11) running at a tangent, which connects to the spiral shape in an outlet section, wherein the axial step (12) is formed in the peripheral direction in a transition area of the spiral shape by the straight shape of the outlet (11).

10. The volute according to at least one of the preceding claims 1 to 9, **characterised in that** in the middle section (8), the flow area of the pressure chamber section (6) rapidly increases in size in a radial direction in relation to the transition section (5).

11. The volute according to at least one of the preceding claims 1 to 9, **characterised in that** the flow area continuously increases in size in the peripheral direction in the pressure chamber section (6).

12. The volute according to at least one of the preceding claims, **characterised in that** the air intake opening (3) is designed with rotational symmetry and as an inlet nozzle.

13. A radial ventilator with a volute (1) according to at least one of the preceding claims.

## Revendications

1. Volute d'un ventilateur radial avec une surface de section transversale d'écoulement augmentant dans la direction circonférentielle, en partant d'une languette de boîtier (10), autour d'une roue de ventilateur pouvant être agencée sur un axe médian axial, dans laquelle la surface de section transversale d'écoulement est déterminée par le biais d'un contour d'au moins une partie latérale axiale (2) de la volute, dans laquelle la partie latérale (2) présente une ouverture d'aspiration axiale (3) avec une section de bord d'ouverture (4) entourant celle-ci, à laquelle une section de transition (5) s'étendant dans la direction circonférentielle se raccorde directement vu dans la direction radiale, qui est espacée dans une section de début (7) s'étendant de la languette de boîtier (10) dans la direction circonférentielle par le biais d'un angle prédéterminé dans la direction axiale par rapport à la section de bord d'ouverture (4) et présente une allure augmentant la section transversale d'écoulement dans la direction circonférentielle, jusqu'à ce que des surfaces axiales de la section de bord d'ouverture (4) et de la section de transition (5) s'étendent dans le même plan, dans laquelle
une section de chambre de pression (6) formant au moins par section une chambre de pression de la volute (1) se raccorde dans la direction radiale à la section de transition (5), dont la surface de section transversale d'écoulement est déterminée dans la section de début (7) par un contour, qui se transforme dans la section radiale de manière tangente dans la section de transition (5), **caractérisée en ce que**
la section de transition (5) et la section de chambre de pression (6) présentent une allure s'élargissant dans la direction axiale, par laquelle la section transversale d'écoulement est augmentée dans ces sections dans la direction circonférentielle jusqu'à ce que les surfaces axiales de la section de bord d'ouverture (4) et de la section de transition (5) s'étendent dans le même plan axial perpendiculairement à un axe de rotation de la volute et une section médiane (8) se raccorde dans la direction circonférentielle à la section de début (7), dans laquelle la surface de section transversale d'écoulement de la section de chambre de pression (6) continue d'augmenter par rapport à la section de transition (5).

2. Volute selon la revendication précédente, **caractérisée en ce que** la section de début (7) s'étend dans la direction circonférentielle sur un angle de 5 - 270°.

3. Volute selon la revendication précédente, **caractérisée en ce que** la section de début (7) s'étend dans la direction circonférentielle sur un angle de 20 - 180°.

4. Volute selon au moins l'une quelconque des revendications précédentes, **caractérisée en ce que** la surface axiale de la section de bord d'ouverture (4) s'étend sur toute la circonférence perpendiculairement à l'axe de rotation de la volute (1).

5. Volute selon l'une quelconque des revendications 1 à 3, **caractérisée en ce que** dans la section médiane (8) les surfaces axiales de la section de bord d'ouverture (4) et de la section de transition (5) s'étendent dans le même plan perpendiculairement à l'axe de rotation et la section transversale d'écoulement formée par la section de transition (5) est ainsi constante.

6. Volute selon la revendication précédente, **caractérisée en ce qu'**une section de fin (9) se raccorde dans la direction circonférentielle à la section médiane (8), dans laquelle la section de transition (5) forme un palier axial (12) dirigé vers l'intérieur dans la direction axiale, réduisant la section transversale d'écoulement.

7. Volute selon la revendication précédente, **caractérisée en ce que** le palier axial (12) est réalisé dans la direction circonférentielle de manière décalée par rapport à la languette de boîtier (10).

8. Volute selon au moins l'une quelconque des revendications précédentes 6 à 7, **caractérisée en ce que** le palier axial (12) présente une extension dans la direction circonférentielle, qui est dirigée sur la languette de boîtier (10).

9. Volute selon au moins l'une quelconque des revendications précédentes 6 à 7, **caractérisée en ce qu'**elle présente une forme hélicoïdale avec une sortie (11) droite s'étendant de manière tangente se raccordant dans une section de sortie à la forme hélicoïdale, dans laquelle le palier axial (12) est formé dans la direction circonférentielle dans une zone de transition de la forme hélicoïdale dans la forme droite de la sortie (11).

10. Volute selon au moins l'une quelconque des revendications précédentes 1 à 9, **caractérisée en ce que** la surface de section transversale d'écoulement de la section de chambre de pression (6) augmente brusquement dans la section médiane (8) par rapport à la section de transition (5) dans la direction radiale.

11. Volute selon au moins l'une quelconque des revendications précédentes 1 à 9, **caractérisée en ce que** la surface de section transversale d'écoulement dans la section de chambre de pression (6) augmente continuellement dans la direction circonférentielle.

12. Volute selon au moins l'une quelconque des revendications précédentes, **caractérisée en ce que** l'ouverture d'aspiration (3) est réalisée symétrique en rotation et en tant que buse d'entrée.

13. Ventilateur radial avec une volute (1) selon au moins l'une quelconque des revendications précédentes.
